# DEMANDE DE BREVET EUROPEEN

(11) **EP 0 947 439 A1**
(43) Date de publication de la demande: **06.10.1999**
(21) Numéro de dépôt: 98106144.3
(22) Date de dépôt: 03.04.1998
(51) Int. Cl.: B65D 41/04

(54) **"Couvercle de fermeture pour bocal de forme sensiblement cylindrique"**

(71) Demandeur: SOCIETE DES PRODUITS NESTLE S.A., 1800 Vevey (CH)
(72) Inventeur: Jeannin, Bernard, 1010 Lausanne (CH)
(74) Mandataire: Thomas, Alain

(57) **Abrégé**

L'invention concerne un couvercle de fermeture (1) pour bocal (7) de forme sensiblement cylindrique, comprenant un fond (2) et une jupe (3) à la périphérie dudit fond et perpendiculairement à celui-ci, la partie intérieure de la jupe comportant un filetage prévu pour coopérer avec le filet extérieur du bocal, dans lequel l'intérieur du fond du couvercle comporte à proximité de la jupe un système de trois lèvres concentriques, à savoir lèvre intérieure (6), lèvre médiane (11) et lèvre extérieure (5), prévues pour s'appuyer sur le rebord supérieur (10) du bocal.

## Description

La présente invention concerne un couvercle de fermeture pour bocal de forme sensiblement cylindrique, comprenant un fond et une jupe à la périphérie dudit fond et perpendiculairement à celui-ci, la partie intérieure de la jupe comportant un filetage prévu pour coopérer avec le filet extérieur du bocal.

Jusqu'à présent sur le marché, il existe des systèmes de fermeture de bocal de forme sensiblement cylindrique, dans lesquels il est prévu à l'intérieur du couvercle un coussin. L'intérêt d'avoir ce coussin est qu'il permet après la première ouverture de garantir une étanchéité secondaire, c'est-à-dire l' étanchéité lors des refermetures du bocal. Dans ce type de conditionnement, le bocal est fermé avec un opercule en aluminium qui est soudé sur l'ouverture dudit bocal. Lors de la première ouverture, on arrache cet opercule et il faut donc garantir l'étanchéité secondaire. Le problème avec la solution actuelle est que d'une part le coussin est cher et d'autre part, il faut prévoir une étape supplémentaire pour le combiner avec l'opercule avant la dépose à l'intérieur du couvercle.

Le but de la présente invention est de mettre au point un couvercle en une seule pièce et qui cependant permettrait de garantir une étanchéité secondaire équivalente à celle obtenue avec le coussin avec un système d'operculage avec aluminium du bocal.

La présente invention concerne un couvercle de fermeture selon le préambule de la revendication 1, dans lequel l'intérieur du fond du couvercle comporte à proximité de la jupe un système de trois lèvres concentriques, à savoir lèvre intérieure, lèvre médiane et lèvre extérieure, prévues pour s'appuyer sur le rebord supérieur du bocal.

Le couvercle selon l'invention convient particulièrement bien pour les bocaux comportant un operculage en aluminium , le scellage dudit opercule sur le bord supérieur dudit bocal ayant été fait par induction. En effet, ce scellage par induction se fait avec le contenu et avec le couvercle déjà mis en place. La présence des trois lèvres concentriques précitées permet en tout cas deux fonctionnalités : les lèvres intérieure et extérieure garantissent un bon positionnement de l'opercule au moment du scellage et la lèvre médiane garantit après la première ouverture une bonne étanchéité secondaire.

Au moment du scellage par induction tout élément en contact avec l'opercule va subir une montée en température : les lèvres extérieure et intérieure subiront cet échauffement. Par contre, s'agissant de la lèvre médiane, il ne faut pas qu'elle subisse ledit échauffement, car elle pourrait fondre et ne plus remplir au moment de la première ouverture sa fonctionnalité d'étanchéité secondaire. Pour parvenir à ce résultat, on prévoit une lèvre médiane ayant une hauteur inférieure aux deux autres lèvres.

Le couvercle selon l'invention convient particulièrement bien pour le bouchage de bocaux en verre ou en plastique contenant des produits en poudre, comme de la poudre de cacao ou de la poudre de café instantané.

Comme la fonctionnalité des deux lèvres intérieure et extérieure est de bien maintenir en place l'opercule, ces deux lèvres sont normalement disposées à une distance qui correspond sensiblement à l'épaisseur du bocal sur lequel est disposé ledit couvercle. Cette distance est normalement comprise entre 1 et 4mm. S'agissant de la hauteur de ces mêmes lèvres, elle est comprise entre entre 0,5 et 1,5 mm.

Dans une autre forme de réalisation du couvercle selon l'invention, il est prévu des hauteurs de lèvres décroissantes, depuis la lèvre extérieure jusqu'à la lèvre médiane. Par exemple, on peut envisager un mode de réalisation avec des lèvres extérieure, intérieure et médiane respectivement de hauteur 1,2 0,8 et 0,6 mm.

La suite de la description est faite en référence aux dessins sur lesquels
Figure 1 est une coupe schématique du couvercle selon l'invention,
Figure 2 est un agrandissement de A de la figure 1 et
Figure 3 est une représentation schématique du couvercle disposé sur un bocal.

Le couvercle (1) comprend un fond (2) et une jupe latérale (3). L'intérieur de la jupe comprend un filetage (4) pour accrocher sur le filet correspondant du bocal contenant le produit à conserver. Le couvercle est normalement en matière plastique, comme du polyéthylène haute densité ou du polypropylène. Le couvercle est de préférence dans cette dernière matière. On voit bien sur la figure que la partie A comportant les trois lèvres concentriques est située sur la face intérieure du fond et proche de la jupe.

La figure 2 montre bien le système de trois lèvres. La lèvre extérieure (5) a une hauteur plus élevée que la lèvre intérieure (6). La lèvre médiane (11) est celle qui a la dimension la plus faible.

La figure 3 montre le couvercle (1) disposé pour la fermeture du bocal (7). On voit très bien que les lèvres extérieure (5) et intérieure (6) reposent respectivement sur les parties extérieure (8) et intérieure (9) du rebord (10) du bocal. Après délaminage de l'opercule (non représenté), c'est la lèvre médiane (11) qui garantit pleinement l'étanchéité de la fermeture.

La forme des lèvres n'est pas critique. On peut très bien les envisager, vu en coupe, de forme triangulaire comme sur la figure 2. Mais il est aussi possible de les avoir sous forme de languettes comme sur la figure 3.

## Revendications

1. Couvercle de fermeture pour bocal de forme sensiblement cylindrique, comprenant un fond et une jupe à la périphérie dudit fond et perpendiculairement à celui-ci, la partie intérieure de la jupe comportant un filetage prévu pour coopérer avec le filet extérieur du bocal, caractérisé en ce que l'intérieur du fond du couvercle comporte à proximité de la jupe un système de trois lèvres concentriques, à savoir lèvre intérieure, lèvre médiane et lèvre extérieure, prévues pour s'appuyer sur le rebord supérieur du bocal.

2. Couvercle de fermeture selon la revendication 1, caractérisé en ce que la lèvre médiane a une hauteur inférieure aux deux autres lèvres.

3. Couvercle de fermeture selon l'une des revendications 1 ou 2, caractérisé en ce que la distance qui sépare la lèvre intérieure de la lèvre extérieure correspond sensiblement à l'épaisseur du bocal sur lequel est disposé ledit couvercle.

4. Couvercle selon l'une des revendications 1 à 3, caractérisé en ce que la lèvre intérieure a une hauteur inférieure à la lèvre extérieure.
